# EUROPÄISCHE PATENTSCHRIFT

(11) **EP 4 175 862 B1**
(45) Veröffentlichungstag und Bekanntmachung des Hinweises auf die Patenterteilung: **23.04.2025**
(21) Anmeldenummer: 21739651.4
(22) Anmeldetag: 05.07.2021
(51) Int. Cl.: B61B 7/00, B61B 12/00, B61B 1/02, B61K 13/04, B61D 19/00

(54) **TÜRSTEUERUNG FÜR EINE SEILBAHN**
DOOR CONTROLLER FOR A CABLEWAY
DISPOSITIF DE COMMANDE DE PORTE POUR TÉLÉPHÉRIQUE

(30) Priorität: 06.07.2020 AT 505762020
(43) Veröffentlichungstag der Anmeldung: 10.05.2023
(73) Patentinhaber: Innova Patent GmbH, 6922 Wolfurt (AT)
(72) Erfinder: DÜR, Gerd, 6858 Bildstein (AT)
(74) Vertreter: Patentanwälte Pinter & Weiss OG
(86) Internationale Anmeldenummer: PCT/EP2021/068434
(87) Internationale Veröffentlichungsnummer: WO 2022/008398

(56) Entgegenhaltungen:
- EP-A1- 2 412 596
- EP-A1- 2 708 434
- EP-A2- 2 977 285
- WO-A1-2016/049550

## Beschreibung

Die gegenständliche Erfindung betrifft ein Seilbahnfahrzeug für eine Seilbahn mit zumindest einer Zustiegsbarriere, innerhalb einer Seilbahnstation von einer mechanischen Zwangssteuerung zwischen einer Öffnungsposition, die einen Zugang zum Seilbahnfahrzeug ermöglicht, und einer Schließposition, in der der Zugang zum Seilbahnfahrzeug versperrt ist, verlagerbar ist. Die Erfindung betrifft weiters eine Seilbahn mit zumindest einer Seilbahnstation und mit zumindest einem Seilbahnfahrzeug, wobei am Seilbahnfahrzeug zumindest eine Zustiegsbarriere vorgesehen ist, die zwischen einer Öffnungsposition, in der ein Zugang zum Seilbahnfahrzeug möglich ist, und einer Schließposition, in der der Zugang zum Seilbahnfahrzeug versperrt ist, verlagerbar ist, wobei am Seilbahnfahrzeug eine fernbedienbare Betätigungseinrichtung zur Betätigung der Zustiegsbarriere vorgesehen ist, wobei die Betätigungseinrichtung durch eine Fernbedieneinheit ansteuerbar ist, um die Zustiegsbarriere innerhalb der Seilbahnstation zu öffnen und/oder zu schließen. Darüber hinaus betrifft die Erfindung ein Verfahren zum Betreiben einer Seilbahn mit zumindest einer Seilbahnstation und mit zumindest einem Seilbahnfahrzeug, wobei am Seilbahnfahrzeug zumindest eine Zustiegsbarriere vorgesehen ist, die zwischen einer Öffnungsposition, die einen Zugang zum Seilbahnfahrzeug ermöglicht, und einer Schließposition, in der der Zugang zum Seilbahnfahrzeug versperrt ist, verlagerbar ist, wobei die Zustiegsbarriere in der Seilbahnstation unabhängig von einer in Seilbahnstation zur Betätigung der Zustiegsbarriere vorgesehenen mechanischen Zwangssteuerung mit einer am Seilbahnfahrzeug vorgesehenen fernbedienbaren Betätigungseinrichtung geöffnet und/oder geschlossen wird, wobei die Betätigungseinheit mittels einer Fernbedieneinheit angesteuert wird.

Seilbahnanlagen dienen dem Personen- und Materialverkehr zwischen zwei, oder auch mehreren, Seilbahnstationen. Hierfür werden eine Anzahl von Seilbahnfahrzeuge, wie Sessel oder Kabinen, zwischen den Seilbahnstationen bewegt, entweder umlaufend oder im Pendelverkehr. Die Seilbahnfahrzeuge werden zwischen den Seilbahnstationen mittels zumindest eines Förderseiles bewegt. Das Seilbahnfahrzeug kann auf zumindest einem Tragseil, oder auch dem Förderseil, aufgehängt (Luftseilbahnen) sein oder auf Schienen oder dem Boden (Standseilbahnen) bewegbar angeordnet sein und mit zumindest einem Förderseil bewegt werden. Das Seilbahnfahrzeug kann aber auch lösbar oder fest am Förderseil geklemmt sein und mit dem Förderseil bewegt werden. Bei umlaufenden Seilbahnen werden die Seilbahnfahrzeuge in einer Seilbahnstation oftmals vom Förderseil abgekoppelt, beispielsweise mittels lösbarer Seilklemmen, und werden mit niedrigerer Geschwindigkeit durch die Seilbahnstation bewegt, um das Zu- oder Aussteigen von Personen oder das Be- oder Entladen von Material zu erleichtern.

Es ist bekannt, bei Seilbahnen bestimmte Funktionen über eine mechanische Zwangssteuerung, insbesondere eine Kulissensteuerung zu betätigen, beispielsweise das Öffnen oder Schließen einer Seilklemme, das Herunter- oder Hochklappen eines Sicherheitsbügels oder einer Wetterschutzhaube eines Sessels oder das Öffnen und Schließen einer Tür einer Kabine oder Gondel in einer Seilbahnstation. Hierfür ist stationsfest eine Kulisse angeordnet, die von einem Abtastelement am Seilbahnfahrzeug bei Durchfahrt abgetastet wird. Das Abtastelement ist an einem drehbar gelagerten Hebel angeordnet, der bei der Abtastung verschwenkt wird. Über einen am Hebel angreifenden Bowdenzug oder ein Gestänge wird dann die bestimmte Funktion ausgeführt. Ein Beispiel für die Öffnungs- und Schließfunktion einer Tür findet sich in US 3,742,864 A und EP 1 671 867 B1 zeigt ein Beispiel für das Herunter- und Hochklappen eines Sicherheitsbügels.

Durch die Kulissensteuerung ist man allerdings in der Flexibilität der Türsteuerung beschränkt. Insbesondere die Zeitpunkte bzw. die Positionen, an denen die Türen einer Kabine innerhalb einer Seilbahnstation geöffnet oder geschlossen werden hängen von der konkreten Ausführung der Kulissenführung in der Seilbahnstation ab und sind daher fix vorgegeben. Eine Veränderung der Öffnungs- und Schließposition ist dabei nicht oder nur mit sehr hohem Aufwand möglich, weil dazu die ortsfeste Kulissenführung in der Seilbahnstation verändert werden müsste. Unter bestimmten Umständen kann es aber gewünscht sein, dass die Positionen bzw. Zeitpunkte, in welchen die Türen geöffnet oder geschlossen werden veränderbar sind. Beispielsweise könnte dies bei Notfällen innerhalb der Seilbahnstation der Fall sein, in dem sich das Seilbahnfahrzeug bereits außerhalb der Kulissenführung befindet. Bei Notfällen war es bisher erforderlich, die Türen manuell zu öffnen, insbesondere aufzudrücken, was Geschick und einen hohen Kraftaufwand erfordert. Es könnte aber beispielsweise auch vorkommen, dass eine Fehlfunktion der Kulissensteuerung vorliegt, weshalb die Tür nicht wie gewünscht bzw. an der vorgesehenen Position öffnet.

Die EP 2 708 434 A1 offenbart eine Seilbahnstation, wobei mehrere Funktionen der Seilbahn, beispielsweise das Öffnen/Schließen der Türen der Seilbahnfahrzeuge, über eine Steuerungseinheit gesteuert werden können. Die Steuerungseinheit kann von einem Benutzer über eine stationäre Benutzerschnittstelle eines Kontrollraumes oder über eine Fernbedienung in einem definierten Bereich der Station angesteuert werden.

Die EP 2 067 682 A1 offenbart ein Verfahren zum Fern-Überwachen des Verriegelungszustands der Türen eines Seilbahnfahrzeugs.

Ausgehend vom Stand der Technik ist es damit eine Aufgabe der gegenständlichen Erfindung, die Zuverlässigkeit des Betriebs einer Seilbahn innerhalb einer Seilbahnstation zu erhöhen.

Erfindungsgemäß wird die Aufgabe dadurch gelöst, dass in der Seilbahnstation eine mechanische Zwangssteuerung zum Öffnen und/oder Schließen der Zustiegsbarriere vorgesehen ist und dass die Betätigungseinrichtung durch die Fernbedieneinheit ansteuerbar ist, um die Zustiegsbarriere innerhalb der Seilbahnstation unabhängig von der mechanischen Zwangssteuerung zu Öffnen und/oder zu schließen. Dadurch wird die Flexibilität der Türsteuerung innerhalb der Seilbahnstation erhöht, weil die Tür bei Bedarf unabhängig von der Zwangssteuerung geöffnet und/oder geschlossen werden kann.

Die Fernbedieneinheit ist vorzugsweise als stationäre Fernbedieneinheit ausgebildet, die vorzugsweise in einem Bedienraum der Seilbahnstation angeordnet ist. Alternativ oder zusätzlich ist die Betätigungseinrichtung vorzugsweise über eine tragbare Fernbedieneinheit, vorzugsweise ein Mobiltelefon oder einen tragbaren Computer ansteuerbar. Steuersignale sind dabei von der Fernbedieneinheit drahtlos und/oder drahtgebunden an die Betätigungseinrichtung des Seilbahnfahrzeugs übertragbar. Dadurch kann eine Betätigung durch das Bedienpersonal z.B. aus dem Bedienraum erfolgen oder flexibel von einer beliebigen Position innerhalb der Seilbahnstation.

Die Betätigungseinrichtung weist vorzugsweise ein mechanisches und/oder hydraulisches und/oder pneumatisches und/oder elektromechanisches Stellglied zum Antrieb der Zustiegsbarriere auf. Dadurch kann ein einfacher Antrieb der Zustiegsbarriere realisiert werden, der ausreichend Stellkräfte erzeugt.

Zur Energieversorgung der Betätigungseinrichtung ist vorteilhafterweise ein Energiespeicher am Seilbahnfahrzeug vorgesehen und/oder es ist eine Energieerzeugungseinheit am Seilbahnfahrzeug vorgesehen und/oder die Energieversorgung der Betätigungseinrichtung erfolgt innerhalb der Seilbahnstation drahtgebunden oder drahtlos. Der Energiespeicher ist dabei vorzugsweise als mechanischer oder hydraulischer oder pneumatischer oder elektrischer Energiespeicher ausgebildet. Die drahtgebundene Energieversorgung erfolgt vorzugsweise über Schleifkontakte oder die drahtlose Energieübertragung erfolgt vorzugsweise induktiv. Als Energieerzeugungseinheit am Seilbahnfahrzeug ist in vorteilhafter Weise ein innerhalb der Seilbahnstation mechanisch angetriebener elektrischer Generator und/oder eine Solareinheit vorgesehen. Dadurch kann je nach Einsatzgebiet eine geeignete Energieversorgung vorgesehen werden.

Das Seilbahnfahrzeug weist vorteilhafterweise eine Kabine auf, wobei die Zustiegsbarriere eine Tür ist oder das Seilbahnfahrzeug weist einen Sessel auf, wobei die Zustiegsbarriere ein Sicherheitsbügel oder eine Kuppel ist. Dadurch kann die Erfindung bei verschiedenen gängigen Seilbahnen angewandt werden.

Die Aufgabe wird zudem mit einem Seilbahnfahrzeug dadurch gelöst, dass am Seilbahnfahrzeug eine fernbedienbare Betätigungseinrichtung zur Betätigung der Zustiegsbarriere vorgesehen ist, um die Zustiegsbarriere innerhalb der Seilbahnstation unabhängig von der mechanischen Zwangssteuerung mittels einer Fernbedieneinheit zu Öffnen und/oder zu Schließen.

Weiters wird die Aufgabe mit einem Verfahren dadurch gelöst, dass in der Seilbahnstation eine mechanische Zwangssteuerung zum Öffnen und/oder Schließen der Zustiegsbarriere vorgesehen ist und dass die Zustiegsbarriere in der Seilbahnstation mit der fernbedienbaren Betätigungseinrichtung unabhängig von der mechanischen Zwangssteuerung geöffnet und/oder geschlossen wird.

Die gegenständliche Erfindung wird nachfolgend unter Bezugnahme auf Figur 1 näher erläutert, die beispielhaft, schematisch und nicht einschränkend eine vorteilhafte Ausgestaltung der Erfindung zeigt. Dabei zeigt
Fig.1 eine Seilbahnstation einer Seilbahn in Draufsicht.

In Fig.1 ist eine Seilbahnstation 1 einer als Kabinenbahn ausgeführten Seilbahn dargestellt. Der grundsätzliche Aufbau und die Funktion einer Seilbahnstation 1 sind bekannt, weshalb auf eine detaillierte Beschreibung an dieser Stelle verzichtet wird. Die Darstellung ist daher stark vereinfacht und es sind nur die für die Erfindung wesentlichen Komponenten dargestellt. Die Seilbahn weist mehrere Seilbahnfahrzeuge F auf, die mit einem Förderseil 2 bewegt werden. Im dargestellten Beispiel ist die Seilbahn als Umlaufbahn ausgeführt, bei der die Seilbahnfahrzeuge F fest oder lösbar mit dem Förderseil 2 gekoppelt sind. Das Förderseil ist hier um 180° um eine Umlaufscheibe 3 umgelenkt und wird von der Umlaufscheibe 3 angetrieben. Dazu ist ein nicht dargestellter Seilbahnantrieb, beispielsweise ein elektrischer Antrieb vorgesehen, der die Umlaufscheibe 3 antreibt. Natürlich ist dies nur beispielhaft und es können auch mehrere Seilbahnstationen 1 in der Seilbahn vorgesehen sein, beispielsweise zwei Endstationen und eine oder mehrere Mittelstationen, wobei in jeder Seilbahnstation ein Seilbahnantrieb vorgesehen sein kann. Auch eine Umlenkung um weniger als 180° wäre grundsätzlich denkbar. In der Regel sind meist zumindest zwei Seilbahnstationen 1 vorgesehen, zwischen denen die Seilbahnfahrzeuge F verkehren, beispielsweise um Personen und/oder Objekte zu transportieren, wobei in zumindest in einer Seilbahnstation 1 ein Seilbahnantrieb vorgesehen ist.

Natürlich könnten aber auch andere Seilbahnfahrzeuge F vorgesehen sein, z.B. Sessel, wenn die Seilbahn als Sessellift ausgeführt ist. Die Seilbahn muss auch nicht als Umlaufbahn ausgeführt sein, sondern könnte auch als bekannte Pendelbahn ausgeführt sein.

Bekannterweise können die Seilbahnfahrzeuge F einer Umlaufbahn bei der Einfahrt in eine Seilbahnstation 1 auch vom Förderseil 2 abgekoppelt werden, um unabhängig von der Geschwindigkeit des Förderseils 2 mit einer meist niedrigeren Geschwindigkeit durch die Seilbahnstation 1 bewegt werden zu können. Bei der Ausfahrt aus der Seilbahnstation 1 können die Seilbahnfahrzeuge F wieder beschleunigt und mit dem Förderseil 2 gekoppelt werden. Dadurch kann ein bequemeres Ein/-Aussteigen in die Seilbahnfahrzeuge F innerhalb der Seilbahnstation 1 ermöglicht werden und durch die unverändert hohe Geschwindigkeit des Förderseils 12 kann trotzdem eine hohe Förderleistung erzielt werden. Im abgekoppelten Zustand können die Seilbahnfahrzeuge F beispielsweise mittels nicht dargestellter Rollen auf einer Führungsschiene 4 geführt werden, die in einem oberen Bereich der Seilbahnstation 1 angeordnet ist. Der Antrieb der vom Förderseil 2 abgekoppelten Seilbahnfahrzeuge F während der Bewegung innerhalb der Seilbahnstation 1 kann beispielsweise über einen bekannten Reibantrieb erfolgen.

An den Seilbahnfahrzeugen F ist jeweils zumindest eine Zustiegsbarriere 5 vorgesehen, die zwischen einer Öffnungsposition, in der ein Zugang zum Seilbahnfahrzeug F möglich ist, und einer Schließposition, in der der Zugang zum Seilbahnfahrzeug F versperrt ist, verlagerbar ist. Bei der dargestellten Kabinenbahn ist die Zustiegsbarriere 5 beispielsweise eine Tür der Kabine. Je nach Ausführung der Seilbahn könnten natürlich auch mehrere Zustiegsbarrieren 5 bzw. Türen am Seilbahnfahrzeug F vorgesehen sein. Bei Kabinen einer Pendelbahn sind z.B. oftmals zwei gegenüberliegende Türen an der Kabine vorgesehen. Wenn die Seilbahn beispielsweise als Sessellift ausgebildet ist, kann die Zustiegsbarriere 5 ein Sicherheitsbügel oder eine Kuppel zum Schutz vor Witterung sein.

Bekanntermaßen erfolgt die Betätigung der Zustiegsbarriere 5 oftmals durch eine in der Seilbahnstation 1 vorgesehene mechanische Zwangssteuerung. Die Zustiegsbarriere 5 wird üblicherweise durch Zusammenwirken eines am Seilbahnfahrzeug F angeordneten ersten Betätigungsteils und eines ortsfest in der Seilbahnstation 1 angeordneten zweiten Betätigungsteils zum Öffnen und/oder Schließen betätigt, vorzugsweise durch die Bewegung des Seilbahnfahrzeugs F durch die Seilbahnstation 1. Es kann auch eine nicht dargestellte Rückstellfeder oder eine Arretiervorrichtung vorgesehen sein, um zu gewährleisten, dass die Zustiegsbarriere 5 im nicht betätigten Zustand in der Schließstellung gehalten wird. Dadurch wird beispielsweise die Tür der Kabine während der Bewegung des Seilbahnfahrzeugs F außerhalb einer Seilbahnstation 1 geschlossen gehalten.

Die Zustiegsbarriere 5 ist oftmals als eine bekannte Kulissensteuerung ausgeführt. Hierbei ist ein in geeigneter Weise an der Zustiegsbarriere 5 angelenkter Hebel 6 (als erster Betätigungsteil) am Seilbahnfahrzeug F angeordnet, über den die Zustiegsbarriere zum Öffnen und Schließen betätigbar ist. Am Hebel kann eine Führungsrolle 7 angeordnet sein, welche mit einer Kulisse 8 (als zweiter Betätigungsteil) zusammenwirkt, um den Hebel 6 zu betätigen.

Die Kulisse 8 kann sich beispielsweise in Form einer Führungsschiene über einen bestimmten Abschnitt der Seilbahnstation 1 erstrecken, in dem ein Öffnen der Zustiegsbarriere 5 erfolgen soll, beispielsweise in einem Ein/-Ausstiegsbereich 9 eines Bahnsteigs 10, wie durch den Pfeil in Fig.1 angedeutet ist. Am Beginn 8a der Kulisse 8 wird die Führungsrolle 7 des Hebels 6 von der Kulisse 8 aufgenommen und darin zwangsgeführt. In Abhängigkeit des Verlaufs der Kulisse 8 wird die Führungsrolle 7 hier quer zur Bewegungsrichtung verlagert, wodurch der Hebel 6 betätigt wird und die Zustiegsbarriere 5 geöffnet wird. Am Ende des Ein/-Ausstiegsbereichs 9 wird die Führungsrolle 7 entsprechend des Verlaufs der Kulisse 8 in entgegengesetzter Richtung zurückverlagert, wodurch die Zustiegsbarriere 5 geschlossen wird. Natürlich ist die Kulissenführung stark vereinfacht dargestellt, um die grundlegende Funktionsweise zu erläutert. Die Kulissenführung könnte beispielsweise auch so ausgebildet sein, dass die Kulisse 8, beispielsweise in Form einer in Bewegungsrichtung der Seilbahnfahrzeuge F verlaufenden Führungsschiene, oberhalb der durchfahrenden Seilbahnfahrzeuge F in der Seilbahnstation 1 angeordnet ist. Die Führungsschiene kann in diesem Fall einen in vertikaler Richtung veränderlichen Verlauf aufweisen, sodass eine vertikale Betätigungskraft auf die am Hebel 6 angeordnete Führungsrolle 7 ausgeübt wird. Der Öffnungsmechanismus der Zustiegsbarriere 5 wäre hierbei natürlich so ausgeführt, dass die Zustiegsbarriere 5 durch die vertikale Betätigungskraft in Abhängigkeit des Verlaufs der Kulisse 8 geöffnet und geschlossen werden kann.

Die konkrete konstruktive Ausgestaltung hängt von der Art der Seilbahn und insbesondere des Seilbahnfahrzeugs bzw. des Öffnungsmechanismus der Zustiegsbarriere 5 ab. In Abhängigkeit der konkreten Ausführung der mechanischen Zwangssteuerung bzw. Kulissenführung ist der Öffnungszeitpunkt bzw. die Öffnungsposition der Zustiegsbarriere innerhalb der Seilbahnstation 1 fest vorgegeben und kann nicht oder nur mit großem Aufwand geändert werden. Ein Öffnen oder Schließen der Zustiegsbarriere 5 außerhalb der vorgebenen Positionen ist daher nicht möglich. Wenn sich ein Seilbahnfahrzeug F beispielsweise in Fahrtrichtung bereits außerhalb der Kulissenführung befindet, ist die Zustiegsbarriere 5 bereits in der Schließposition, wie in Fig.1 links dargestellt ist. Es kann vorkommen, dass in dieser Position beispielsweise ein Notfallsituation eintritt und die Seilbahn gestoppt wird, z.B. weil beim Schließen der Zustiegsbarriere 5 ein Gegenstand eingeklemmt wurde. In diesem Fall kann es gewünscht sein, die Zustiegsbarriere 5 zu öffnen, um den Gegenstand zu entfernen und den Betrieb der Seilbahn fortsetzen zu können. Bisher war dies nur manuell möglich und erforderte einerseits das nötige Geschick und andererseits einen relativ großen Kraftaufwand. Es ist also ersichtlich, dass man durch die bisherige mechanische Zwangssteuerung bei der Öffnung der Zustiegsbarriere 5 innerhalb der Seilbahnstation 1 erheblich eingeschränkt ist.

Gemäß der Erfindung ist deshalb am Seilbahnfahrzeug F eine fernbedienbare Betätigungseinrichtung 11 zur Betätigung der Zustiegsbarriere 5 vorgesehen, wobei die Betätigungseinrichtung 11 durch eine Fernbedieneinheit 12 ansteuerbar ist, um die Zustiegsbarriere 5 innerhalb der Seilbahnstation 1 unabhängig von der mechanischen Zwangssteuerung aus der Ferne zu öffnen und/oder zu schließen. Die Fernbedieneinheit 12 kann beispielsweise als stationäre Fernbedieneinheit 12a ausgebildet sein, die vorzugsweise in einem nicht dargestellten Bedienraum der Seilbahnstation 1 angeordnet ist. Dadurch kann die Zustiegsbarriere 5 beispielsweise vom zuständigen Bedienpersonal aus dem Bedienraum angesteuert werden, aus welchem ohnehin die Steuerung der Seilbahn erfolgt. Eine Betätigung der Zustiegsbarriere 5 könnte aber natürlich auch von außerhalb der Seilbahnstation 1 erfolgen. Beispielsweise könnte eine Fernbedieneinheit 12 in einer anderen Seilbahnstation 1 vorgesehen sein oder in einer zentralen Leitstelle, die für die Steuerung und Überwachung mehrerer Seilbahnen vorgesehen ist.

"Fernbedienung" oder aus der "Ferne" bedeutet dabei in diesem Zusammenhang insbesondere, dass auf die Zustiegsbarriere 5 mittels der Betätigungseinrichtung 11 aktiv eingewirkt werden kann, um die Zustiegsbarriere 5 von einer Öffnungsposition, in der ein Zugang zum Seilbahnfahrzeug F möglich ist, in ein Schließposition, in der der Zugang zum Seilbahnfahrzeug F versperrt ist, verlagerbar ist (oder umgekehrt), ohne dass sich dafür z.B. eine Person des Bedienpersonals vor Ort an der Zustiegsbarriere 5 befinden muss. Alternativ oder zusätzlich kann die Betätigungseinrichtung 11 über in vorteilhafter Weise über eine (in Fig.1 nicht dargestellte) tragbare Fernbedieneinheit 12a, vorzugsweise ein Mobiltelefon oder einen tragbaren Computer ansteuerbar sein. Dadurch kann die Flexibilität der Ansteuerung erhöht werden, weil das Bedienpersonal die Zustiegsbarriere 5 örtlich unabhängig vom Bedienraum der Seilbahnstation 1 öffnen und/oder schließen kann, beispielsweise auch von außerhalb der Seilbahnstation 1, insbesondere aus einer anderen Seilbahnstation oder aus einer Leitstelle. Unabhängig ob eine stationäre oder mobile Fernbedieneinheit 12 verwendet wird können Steuersignale von der Fernbedieneinheit 12 drahtlos oder drahtgebunden an die Betätigungseinrichtung 11 des Seilbahnfahrzeugs F übertragen werden. Als drahtlose Ansteuerung könnte z.B. über Funk-, Bluetooth- oder Nahfeldkommunikation (NFC) erfolgen, wie in Fig.1 angedeutet ist. Eine drahtgebundene Übertragung könnte z.B. über Schleifkontakte oder eine andere geeignete Übertragung erfolgen.

Die Betätigungseinrichtung 11 weist vorzugsweise ein mechanisches und/oder hydraulisches und/oder pneumatisches und/oder elektromechanisches Stellglied 13 zum Antrieb der Zustiegsbarriere 5 auf. Denkbar wäre z.B. ein Pneumatik- oder Hydraulikzylinder, ein mechanisches Gestänge oder Getriebe oder ein Elektromotor, die in geeigneter Weise zum Öffnen und/oder Schließen mit der Zustiegsbarriere 5 zusammenwirken. Vorzugsweise ist das Stellglied elektrisch ansteuerbar, um in einfacher Weise von der Fernbedieneinheit 12 angesteuert werden zu können.

Um die Betätgungseinrichtung 11, insbesondere das Stellglied 13 mit Energie zu versorgen kann beispielsweise ein Energiespeicher 14 am Seilbahnfahrzeug F vorgesehen sein. Die Art des Energiespeichers 14 hängt dabei von der konkreten Ausgestaltung des Stellglieds 13 ab. Bei einem rein mechanischen Stellglied 13 könnte beispielsweise ein mechanischer Energiespeicher vorgesehen sein, z.B. ein Federspeicher. Dadurch kann eine sehr einfache Betätigungseinrichtung 11 geschaffen werden, die beispielsweise lediglich zum einmaligen Öffnen der Zustiegsbarriere 5, z.B. im Notfall verwendet werden kann. Wenn das Stellglied 13 ein Pneumatikzylinder ist, kann als Energiespeicher 14 beispielswiese ein Druckspeicher vorgesehen sein, um den Pneumatikzylinder einmalig oder mehrmalig zu betätigen. Analog kann ein hydraulischer Druckspeicher als Energiespeicher 14 für einen Hydraulikzylinder als Stellglied 13 vorgesehen sein. Wenn ein elektromechanischer Aktuator, beispielsweise ein Elektromotor, insbesondere ein Servomotor oder Schrittmotor als Stellglied 13 verwendet wird, kann eine elektrische Batterie oder ein Kondensator als Energiespeicher 14 verwendet werden.

Alternativ oder zusätzlich könnte auch eine Energieerzeugungseinheit 15 am Seilbahnfahrzeug F vorgesehen sein, mit der die Betätigungseinrichtung 11, insbesondere das Stellglied 13 mit Betätigungsenergie versorgt wird. Als Energieerzeugungseinheit 15 könnte beispielsweise ein am Seilbahnfahrzeug F angeordneter mechanisch angetriebener elektrischer Generator vorgesehen sein, der durch die Relativbewegung des Seilbahnfahrzeugs F relativ zur Seilbahnstation 1 angetrieben wird. Denkbar wäre z.B., dass der Generator über ein Zahnrad oder ein Reibrad, beispielsweise an der oberen Führungsschiene 4 angetrieben wird. Alternativ oder zusätzlich könnte als Energieerzeugungseinheit 15 auch eine Solareinheit am Seilbahnfahrzeug F vorgesehen sein. Dadurch könnte ein elektrischer Energiespeicher 14 beispielsweise auch während der Bewegung des Seilbahnfahrzeugs F auf der Strecke außerhalb der Seilbahnstation 1 geladen werden und/oder über die Beleuchtung innerhalb der Seilbahnstation 1. Alternativ oder zusätzlich könnte die Energieversorgung der Betätigungseinrichtung 11 innerhalb der Seilbahnstation auch drahtgebunden und/oder drahtlos erfolgen. Denkbar wären z.B. wiederum eine drahtgebundene Energieversorgung über Schleifkontakte und/oder eine drahtlose Energieübertragung über Induktion. Natürlich ist auch eine beliebige Kombination der erwähnten Ausgestaltungen möglich.

## Patentansprüche

1. Seilbahnfahrzeug (F) für eine Seilbahn mit zumindest einer Zustiegsbarriere (5), die innerhalb einer Seilbahnstation (1) von einer mechanischen Zwangssteuerung zwischen einer Öffnungsposition, die einen Zugang zum Seilbahnfahrzeug (F) ermöglicht, und einer Schließposition, in der der Zugang zum Seilbahnfahrzeug (F) versperrt ist, verlagerbar ist, **dadurch gekennzeichnet, dass** am Seilbahnfahrzeug (F) eine fernbedienbare Betätigungseinrichtung (11) zur Betätigung der Zustiegsbarriere (5) vorgesehen ist, um die Zustiegsbarriere (5) innerhalb einer Seilbahnstation (1) unabhängig von der mechanischen Zwangssteuerung mittels einer Fernbedieneinheit (12) zu Öffnen und/oder zu Schließen.

2. Seilbahnfahrzeug nach Anspruch 1, **dadurch gekennzeichnet, dass** die Betätigungseinrichtung (11) ein mechanisches und/oder hydraulisches und/oder pneumatisches und/oder elektromechanisches Stellglied (13) zum Antrieb der Zustiegsbarriere (5) aufweist.

3. Seilbahnfahrzeug nach Anspruch 1 oder 2, **dadurch gekennzeichnet, dass** die Betätigungseinrichtung (11) über eine tragbare Fernbedieneinheit, vorzugsweise ein Mobiltelefon oder einen tragbaren Computer oder über eine vorzugsweise in einer Seilbahnstation (1) der Seilbahn angeordnete stationäre Fernbedieneinheit (12a) ansteuerbar ist, wobei die Betätigungseinrichtung (11) dazu ausgebildet ist, Steuersignale von der Fernbedieneinheit (12) drahtlos oder drahtgebunden zu erhalten.

4. Seilbahnfahrzeug nach einem der Ansprüche 1 bis 3, **dadurch gekennzeichnet, dass** zur Energieversorgung der Betätigungseinrichtung (11) am Seilbahnfahrzeug (F) ein Energiespeicher (14) und/oder eine Energieerzeugungseinheit (15) vorgesehen ist und/oder dass die Energieversorgung der Betätigungseinrichtung (11) innerhalb einer Seilbahnstation (1) drahtgebunden oder drahtlos durchführbar ist.

5. Seilbahnfahrzeug nach Anspruch 4, **dadurch gekennzeichnet, dass** der Energiespeicher (14) als mechanischer oder hydraulischer oder pneumatischer oder elektrischer Energiespeicher ausgebildet ist, und/oder dass die drahtgebundene Energieversorgung über Schleifkontakte erfolgt oder dass die drahtlose Energieübertragung induktiv erfolgt, und/oder dass als Energieerzeugungseinheit (15) ein innerhalb der Seilbahnstation (1) mechanisch antreibbarer elektrischer Generator und/oder eine Solareinheit vorgesehen ist.

6. Seilbahnfahrzeug nach einem der Ansprüche 1 bis 5, **dadurch gekennzeichnet, dass** das Seilbahnfahrzeug (F) eine Kabine aufweist, wobei die Zustiegsbarriere (5) eine Tür ist oder dass das Seilbahnfahrzeug (F) einen Sessel aufweist, wobei die Zustiegsbarriere ein Sicherheitsbügel oder eine Kuppel ist

7. Seilbahn mit zumindest einer Seilbahnstation (1) und mit zumindest einem Seilbahnfahrzeug (F) nach einem der Ansprüche 1 bis 6, wobei die fernbedienbare Betätigungseinrichtung (11) des Seilbahnfahrzeugs (F) durch eine Fernbedieneinheit (12) ansteuerbar ist, um die Zustiegsbarriere (5) innerhalb der Seilbahnstation (1) zu öffnen und/oder zu schließen, **dadurch gekennzeichnet, dass** in der Seilbahnstation (1) eine mechanische Zwangssteuerung zum Öffnen und/oder Schließen der Zustiegsbarriere (5) vorgesehen ist und dass die Betätigungseinrichtung (11) durch die Fernbedieneinheit (12) ansteuerbar ist, um die Zustiegsbarriere (5) innerhalb der Seilbahnstation (1) unabhängig von der mechanischen Zwangssteuerung zu öffnen und/oder zu schließen.

8. Seilbahn (1) nach Anspruch 7, **dadurch gekennzeichnet, dass** die Fernbedieneinheit (12) als stationäre Fernbedieneinheit (12a) ausgebildet ist, die vorzugsweise in einem Bedienraum der Seilbahnstation (1) angeordnet ist oder dass die Betätigungseinrichtung (11) über eine tragbare Fernbedieneinheit, vorzugsweise ein Mobiltelefon oder einen tragbaren Computer ansteuerbar ist, wobei Steuersignale von der Fernbedieneinheit drahtlos oder drahtgebunden an die Betätigungseinrichtung (11) des Seilbahnfahrzeugs (F) übertragbar sind.

9. Seilbahn (1) nach einem der Ansprüche 7 oder 8, **dadurch gekennzeichnet, dass** zur Energieversorgung der Betätigungseinrichtung (11) ein Energiespeicher (14) am Seilbahnfahrzeug (F) vorgesehen ist und/oder dass eine Energieerzeugungseinheit (15) am Seilbahnfahrzeug (F) vorgesehen ist und/oder dass die Energieversorgung der Betätigungseinrichtung (11) innerhalb der Seilbahnstation (1) drahtgebunden oder drahtlos erfolgt.

10. Seilbahn (1) nach Anspruch 9, **dadurch gekennzeichnet, dass** der Energiespeicher (14) als mechanischer oder hydraulischer oder pneumatischer oder elektrischer Energiespeicher ausgebildet ist, und/oder dass die drahtgebundene Energieversorgung über Schleifkontakte erfolgt oder dass die drahtlose Energieübertragung induktiv erfolgt, und/oder dass als Energieerzeugungseinheit (15) am Seilbahnfahrzeug (F) ein innerhalb der Seilbahnstation (1) mechanisch angetriebener elektrischer Generator und/oder eine Solareinheit vorgesehen ist.

11. Verfahren zum Betreiben einer Seilbahn mit zumindest einer Seilbahnstation (1) und mit zumindest einem Seilbahnfahrzeug (F), wobei am Seilbahnfahrzeug (F) zumindest eine Zustiegsbarriere (5) vorgesehen ist, die zwischen einer Öffnungsposition, die einen Zugang zum Seilbahnfahrzeug (F) ermöglicht, und einer Schließposition, in der der Zugang zum Seilbahnfahrzeug (F) versperrt ist, verlagerbar ist, wobei die Zustiegsbarriere (5) in der Seilbahnstation (1) mit einer am Seilbahnfahrzeug (F) vorgesehenen fernbedienbaren Betätigungseinrichtung (11) geöffnet und/oder geschlossen wird, wobei die Betätigungseinheit (11) mittels einer Fernbedieneinheit (12) angesteuert wird, **dadurch gekennzeichnet, dass** in der Seilbahnstation (1) eine mechanische Zwangssteuerung zum Öffnen und/oder Schließen der Zustiegsbarriere (5) vorgesehen ist und dass die Zustiegsbarriere (5) in der Seilbahnstation (1) mit der fernbedienbaren Betätigungseinrichtung (11) unabhängig von der mechanischen Zwangssteuerung geöffnet und/oder geschlossen wird.

12. Verfahren nach Anspruch 11, **dadurch gekennzeichnet, dass** die Zustiegsbarriere (5) mit einer stationären Fernbedieneinheit (12a) vorzugsweise von einer Seilbahnstation (1) aus geöffnet und/oder geschlossen wird und/oder dass die Betätigungseinrichtung (11) mit einer tragbaren Fernbedieneinheit, vorzugsweise einem Mobiltelefon oder einem tragbaren Computer geöffnet und/oder geschlossen wird, wobei Steuersignale von der Fernbedieneinheit (12) drahtlos und/oder drahtgebunden an die Betätigungseinrichtung (11) des Seilbahnfahrzeugs (F) übertragen werden.

## Claims

1. Cableway vehicle (F) for a cableway comprising at least one entry barrier (5) which is moveable within a cableway station (1) by a mechanical forced control between an opening position, which allows access to the cableway vehicle (F), and a closing position, in which access to the cableway vehicle (F) is blocked, **characterized in that** a remote-controlled actuating device (11) for actuating the entry barrier (5) is provided on the cableway vehicle (F) to open and/or close the entry barrier (5) within a cableway station (1) independently of the mechanical forced control using a remote control unit (12).

2. Cableway vehicle according to claim 1, **characterized in that** the actuating device (11) has a mechanical and/or hydraulic and/or pneumatic and/or electromechanical actuator (13) for driving the entry barrier (5).

3. Cableway vehicle according to claim 1 or 2, **characterized in that** the actuating device (11) is controllable via a portable remote control unit, preferably a mobile phone or a portable computer, or via a stationary remote control unit (12a) preferably arranged in a cableway station (1) of the cableway, the actuating device (11) being configured to receive control signals from the remote control unit (12) wirelessly or wired.

4. Cableway vehicle according to any of claims 1 to 3, **characterized in that** an energy storage device (14) and/or an energy generation unit (15) are provided on the cableway vehicle (F) for a power supply of the actuating device (11) **and/or in that** the power supply of the actuating device (11) is carried out wired or wirelessly within a cableway station (1).

5. Cableway vehicle according to claim 4, **characterized in that** the energy storage device (14) is configured as a mechanical or hydraulic or pneumatic or electrical energy storage device, **and/or in that** the wired power supply takes place via sliding contacts **or in that** the wireless power transfer is inductive, **and/or in that** an electrical generator that can be mechanically driven within the cableway station (1) and/or a solar unit are provided as the energy generation unit (15).

6. Cableway vehicle according to any of claims 1 to 5, **characterized in that** the cableway vehicle (F) comprises a cabin, the entry barrier (5) being a door, **or in that** the cableway vehicle (F) comprises a chair, the entry barrier being a safety bar or a dome.

7. Cableway comprising at least one cableway station (1) and comprising at least one cableway vehicle (F) according to any of claims 1 to 6, wherein the remote-controlled actuating device (11) of the cableway vehicle (F) is controllablw by a remote control unit (12) to open and/or close the entry barrier (5) within the cableway station (1), **characterized in that** a mechanical forced control for opening and/or closing the entry barrier (5) is provided in the cableway station (1) **and in that** the actuating device (11) is controllable by the remote control unit (12) to open and/or close the entry barrier (5) within the cableway station (1) independently of the mechanical forced control.

8. Cableway (1) according to claim 7, **characterized in that** the remote control unit (12) is configured as a stationary remote control unit (12a), which is preferably arranged in an operating room of the cableway station (1) **or in that** the actuating device (11) is controllable via a portable remote control unit, preferably a mobile phone or a portable computer, wherein control signals are transmissible wirelessly or wired from remote control unit to the actuating device (11) of the cableway vehicle (F).

9. Cableway (1) according to one of claims 7 or 8, **characterized in that** an energy storage device (14) is provided on the cableway vehicle (F) for a power supply of the actuating device (11) **and/or in that** an energy generation unit (15) is provided on the cableway vehicle (F) **and/or in that** the power supply of the actuating device (11) is carried out wired or wirelessly within a cableway station (1).

10. Cableway (1) according to claim 9, **characterized in that** the energy storage device (14) is configured as a mechanical or hydraulic or pneumatic or electrical energy storage device, **and/or in that** the wired power supply takes place via sliding contacts **or in that** the wireless power transfer is inductive, **and/or in that** a mechanically driven electrical generator within the cableway station (1) and/or a solar unit are provided as the energy generation unit (15) on the cableway vehicle (F).

11. Method for operating a cableway comprising at least one cableway station (1) and comprising at least one cableway vehicle (F), at least one entry barrier (5) being provided on the cableway vehicle (F), which is moveable between an opening position, which allows access to the cableway vehicle (F), and a closing position, in which access to the cableway vehicle (F) is blocked, the entry barrier (5) in the cableway station (1) being opened and/or closed using a remote-controlled actuating device (11) provided on the cableway vehicle (F), the actuating unit (11) being controlled using a remote control unit (12), **characterized in that** a mechanical forced control for opening and/or closing the entry barrier (5) is provided in the cableway station (1) **and in that** the entry barrier (5) in the cableway station (1) is opened and/or closed using the remote-controlled actuating device (11) independently of the mechanical forced control.

12. Method according to claim 11, **characterized in that** the entry barrier (5) is opened and/or closed using a stationary remote control unit (12a), preferably from a cableway station (1) **and/or in that** the actuating device (11) is opened and/or closed using a portable remote control unit, preferably a mobile phone or a portable computer, wherein control signals are transmitted wirelessly and/or wired from the remote control unit (12) to the actuating device (11) of the cableway vehicle (F).

## Revendications

1. Véhicule de téléphérique (F) pour un téléphérique comportant au moins une barrière d'embarquement (5) qui peut être déplacée à l'intérieur d'une station de téléphérique (1) par une commande mécanique de contrainte entre une position d'ouverture, laquelle permet un accès au véhicule de téléphérique (F), et une position de fermeture, dans laquelle l'accès au véhicule de téléphérique (F) est bloqué, **caractérisé en ce qu'**un dispositif d'actionnement (11) télécommandable est prévu sur le véhicule de téléphérique (F) pour actionner la barrière d'embarquement (5) afin d'ouvrir et/ou de fermer la barrière d'embarquement (5) à l'intérieur d'une station de téléphérique (1) au moyen d'une unité de télécommande (12), indépendamment de la commande mécanique de contrainte.

2. Véhicule de téléphérique selon la revendication 1,
**caractérisé en ce que** le dispositif d'actionnement (11) présente un actionneur (13) mécanique et/ou hydraulique et/ou pneumatique et/ou électromécanique pour l'entraînement de la barrière d'embarquement (5).

3. Véhicule de téléphérique selon la revendication 1 ou 2,
**caractérisé en ce que** le dispositif d'actionnement (11) peut être commandé par l'intermédiaire d'une unité de télécommande portable, de préférence un téléphone mobile ou un ordinateur portable, ou par l'intermédiaire d'une unité de télécommande fixe (12a) disposée de préférence dans une station de téléphérique (1) du téléphérique, dans lequel le dispositif d'actionnement (11) est configuré pour recevoir des signaux de commande en provenance de l'unité de télécommande (12) sans fil ou avec un fil.

4. Véhicule de téléphérique selon l'une des revendications 1 à 3, **caractérisé en ce que,** pour l'alimentation en énergie du dispositif d'actionnement (11), un accumulateur d'énergie (14) et/ou une unité de production d'énergie (15) sont prévus sur le véhicule de téléphérique (F) **et/ou en ce que** l'alimentation en énergie du dispositif d'actionnement (11) peut être réalisée avec un fil ou sans fil à l'intérieur d'une station de téléphérique (1).

5. Véhicule de téléphérique selon la revendication 4,
**caractérisé en ce que** l'accumulateur d'énergie (14) est réalisé sous la forme d'un accumulateur d'énergie mécanique ou hydraulique ou pneumatique ou électrique, **et/ou en ce que** l'alimentation en énergie avec un fil est effectuée par l'intermédiaire de contacts glissants **ou en ce que** la transmission d'énergie sans fil est effectuée par induction, **et/ou en ce qu'**un générateur électrique pouvant être entraîné mécaniquement à l'intérieur de la station de téléphérique (1) et/ou une unité solaire sont prévus comme unité de production d'énergie (15).

6. Véhicule de téléphérique selon l'une des revendications 1 à 5, **caractérisé en ce que** le véhicule de téléphérique (F) présente une cabine, dans lequel la barrière d'embarquement (5) est une porte **ou en ce que** le véhicule de téléphérique (F) présente un siège, dans lequel la barrière d'embarquement est un arceau de sécurité ou une coupole.

7. Téléphérique comportant au moins une station de téléphérique (1) et comportant au moins un véhicule de téléphérique (F) selon l'une des revendications 1 à 6, dans lequel le dispositif d'actionnement (11) télécommandable du véhicule de téléphérique (F) peut être commandé par une unité de télécommande (12) afin d'ouvrir et/ou de fermer la barrière d'embarquement (5) à l'intérieur de la station de téléphérique (1), **caractérisé en ce qu'**une commande mécanique de contrainte est prévue dans la station de téléphérique (1) pour ouvrir et/ou fermer la barrière d'embarquement (5) **et en ce que** le dispositif d'actionnement (11) peut être commandé par l'unité de télécommande (12) pour ouvrir et/ou fermer la barrière d'embarquement (5) à l'intérieur de la station de téléphérique (1), indépendamment de la commande mécanique de contrainte.

8. Téléphérique (1) selon la revendication 7, **caractérisé en ce que** l'unité de télécommande (12) est réalisée comme une unité de télécommande fixe (12a) qui est de préférence disposée dans un espace de commande de la station de téléphérique (1) **ou en ce que** le dispositif d'actionnement (11) peut être commandé par l'intermédiaire d'une unité de télécommande portable, de préférence un téléphone mobile ou un ordinateur portable, dans lequel des signaux de commande peuvent être transmis sans fil ou avec un fil au dispositif d'actionnement (11) du véhicule de téléphérique (F) au moyen de l'unité de télécommande.

9. Téléphérique (1) selon l'une des revendications 7 ou 8,
**caractérisé en ce que,** pour l'alimentation en énergie du dispositif d'actionnement (11), un accumulateur d'énergie (14) est prévu sur le véhicule de téléphérique (F) **et/ou en ce qu'**une unité de production d'énergie (15) est prévue sur le véhicule de téléphérique (F) **et/ou en ce que** l'alimentation en énergie du dispositif d'actionnement (11) est effectuée à l'intérieur de la station de téléphérique (1) avec un fil ou sans fil.

10. Téléphérique (1) selon la revendication 9, **caractérisé en ce que** l'accumulateur d'énergie (14) est réalisé sous la forme d'un accumulateur d'énergie mécanique ou hydraulique ou pneumatique ou électrique,
**et/ou en ce que** l'alimentation en énergie avec un fil est effectuée par l'intermédiaire de contacts glissants **ou en ce que** la transmission d'énergie sans fil est effectuée par induction, **et/ou en ce qu'**un générateur électrique entraîné mécaniquement à l'intérieur de la station de téléphérique (1) et/ou une unité solaire sont prévus comme unité de production d'énergie (15) sur le véhicule de téléphérique (F).

11. Procédé permettant de faire fonctionner un téléphérique comportant au moins une station de téléphérique (1) et comportant au moins un véhicule de téléphérique (F), dans lequel au moins une barrière d'embarquement (5) est prévue sur le véhicule de téléphérique (F), laquelle peut être déplacée entre une position d'ouverture qui permet un accès au véhicule de téléphérique (F), et une position de fermeture, dans laquelle l'accès au véhicule de téléphérique (F) est bloqué, dans lequel la barrière d'embarquement (5) est ouverte et/ou fermée dans la station de téléphérique (1) à l'aide d'un dispositif d'actionnement (11) pouvant être télécommandé et prévu sur le véhicule de téléphérique (F), dans lequel l'unité d'actionnement (11) est commandée au moyen d'une unité de télécommande (12), **caractérisé en ce qu'**une commande mécanique de contrainte est prévue dans la station de téléphérique (1) pour ouvrir et/ou fermer la barrière d'embarquement (5) **et en ce que** la barrière d'embarquement (5) est ouverte et/ou fermée dans la station de téléphérique (1) avec le dispositif d'actionnement (11) télécommandable, indépendamment de la commande mécanique de contrainte.

12. Procédé selon la revendication 11, **caractérisé en ce que** la barrière d'embarquement (5) est ouverte et/ou fermée à l'aide d'une unité de télécommande fixe (12a), de préférence depuis une station de téléphérique (1), **et/ou en ce que** le dispositif d'actionnement (11) est ouvert et/ou fermé à l'aide d'une unité de télécommande portable, de préférence un téléphone mobile ou un ordinateur portable, dans lequel des signaux de commande sont transmis sans fil et/ou avec un fil depuis l'unité de télécommande (12) au dispositif d'actionnement (11) du véhicule de téléphérique (F).
